# EUROPÄISCHE PATENTSCHRIFT

(11) **EP 1 469 145 B1**
(45) Veröffentlichungstag und Bekanntmachung des Hinweises auf die Patenterteilung: **19.10.2005**
(21) Anmeldenummer: 03009064.1
(22) Anmeldetag: 17.04.2003
(51) Int. Cl.: E04H 13/00

(54) **Wiederverwendbare Grabkammer und Bestattungsvorrichtung**
Re-usable tomb and tomb arrangement
Caveau réutilisable et dispositif pour enterrement

(43) Veröffentlichungstag der Anmeldung: 20.10.2004
(73) Patentinhaber: Suckfüll, Brunhilde, D-97618 Niederlauer (DE); Suckfüll, Gerhard, D-97618 Niederlauer (DE)
(72) Erfinder: Suckfüll, Brunhilde, D-97618 Niederlauer (DE); Suckfüll, Gerhard, D-97618 Niederlauer (DE)
(74) Vertreter: Betten & Resch

(56) Entgegenhaltungen:
- EP-A- 1 118 737
- DE-A- 3 537 367
- DE-A- 4 405 395
- DE-A- 19 500 312
- DE-A- 19 916 507
- DE-U- 7 213 795

## Beschreibung

Die Erfindung betrifft eine wiederverwendbare Grabkammer mit einem von mindestens einem rahmenartigen oder trogförmigen Wandelement und einer darauf aufliegenden Abdeckung umschlossenen Innenraum, der nach außen entlüftet und von außen befeuchtet ist, sowie eine Bestattungsvorrichtung umfassend die wiederverwendbare Grabkammer.

Eine wiederverwendbare Grabkammer ist aus der DE 35 37 367 bekannt. Bei dieser Grabkammer sind die Wandteile und der Deckel aus Stahlbeton gefertigt und zwischen dem Deckel und dem obersten Wandelement bzw. zwischen den einzelnen Wandelementen ist ein zur Außenseite der Kammer abgesenkter Stufenfalz ausgebildet, so daß in den Spalt zwischen Deckel und oberstem Wandelement bzw. zwischen benachbarten Wandelementen eindringendes Wasser nach außen abgeleitet wird und somit das Eindringen von Wasser in die Kammer insgesamt vermieden wird. Die Grabkammer ist damit weitgehend wasserundurchlässig ausgeführt, so daß der Grabkammerinnenraum stets trocken ist.

Bei weiterhin bekannten Grabkammern mit mehrteiligem Deckel wird durch die Auflage einer wasserundurchlässigen Abdeckfolie oder anderen, ebenfalls auf die Abdichtung der Grabkammer zielenden Maßnahmen ebenfalls das Eindringen von Wasser in die Kammer verhindert.

Das unkontrollierte Eindringen von Wasser wird bei den bekannten Grabkammern unter anderem deshalb vermieden, um zu verhindern, daß unter Umständen Leichenpartikel durch eingedrungenes Wasser z.B. durch Öffnungen in der Grabkammer nach außen gespült werden. Weiterhin wird das Eindringen von Wasser bei bekannten Grabkammern deshalb vermieden, um der Stauwasserbildung im Inneren der Grabkammer vorzubeugen, da Stauwasser die Verwesung der Leiche und die Verrottung des Sargholzes und sonstiger Grabbeigaben verzögert bzw. verhindert.

Aus der DE 44 05 395 ist eine Erdbestattungs-Grabstätte bekannt, bei der die Verwesung einer erdbestatteten Leiche durch die Bereitstellung eines Belüftungs- und Drainagesystems beschleunigt wird. Das Belüftungs- und Drainagesystem ist durch drainagewirksame Lüftungsmatten verwirklicht, die zweckmäßiger Weise senkrecht von der Graboberfläche bis zur Grabsohle reichen oder die Grabstätte vollständig umschließen und dadurch Feuchtigkeit und gegebenenfalls auch Wasser aus der Grabstätte entziehen.

Die DE 199 16 507 beschreibt eine Abdeckungsvorrichtung als Grababdeckung, die direkt auf die Graboberfläche auflegbar ist und wegen einer Perforierung wasserdurchlässig ist, so dass das Einsickern von Regenwasser in den Erdboden ermöglicht und eine Bodenversiegelung vermieden wird.

In der Praxis hat sich jedoch gezeigt, daß das konsequente Verhindern des Eindringens von Wasser in die Grabkammer, das Abführen von Wasser aus der Grabkammer sowie der Einsatz einer Drainage unterhalb der Grabsohle bzw. die Verwendung von wasserdurchlässigem Material als Grabsohle sowie die Verfüllung der Grabkammerumgebung mit wasserdurchlässigem Material zur Trockenlegung der Grabkammer führen kann. Das dadurch hervorgerufene trockene Klima in der Grabkammer führt zur Mumifizierung der Leichen sowie zu einer Verhinderung der Verrottung des Sargholzes und sonstiger Grabbeigaben, was zu einer verlängerten Ruhefrist von z.B. mehr als 30 Jahren und damit einer geringeren Ausnutzung der Friedhofsfläche führt. Weiterhin ist mit dem Verbleib von Sargholzresten und sonstigen nicht vollständig verrotteten Grabbeigaben in der Grabkammer nach Ablauf der Ruhefrist ein zusätzlicher Arbeits- und Entsorgungsaufwand verbunden, der sich in höheren Kosten der Friedhöfe und damit der Grabpacht niederschlägt.

Es ist somit Aufgabe der vorliegenden Erfindung, eine wiederverwendbare Grabkammer bereitzustellen, die das Austrocknen der Grabkammer vermeidet oder zumindest vermindert, bzw. eine für die Verwesung und Verrottung günstige Luftfeuchtigkeit in der Grabkammer fördert.

Die Aufgabe wird gemäß der vorliegenden Erfindung durch eine wiederverwendbare Grabkammer mit zumindest teilweise wasserdurchlässigen Wandelementen und/oder Grabkammerabdeckung bzw. Mittel zum Einsickern von Wasser in die Grabkammer erreicht.

Durch die Wasserdurchlässigkeit bzw. durch die bereitgestellte Möglichkeit des Einsickern von Wasser in die Grabkammer mit Hilfe entsprechender Mittel wird im Innenraum der Grabkammer eine höhere Luftfeuchtigkeit erreicht, die sich günstig auf die Verwesungs- und Verrottungsgeschwindigkeit auswirkt.

Die Erfindung beruht dabei auf dem Gedanken, zumindest einen Teil des an den Außenseiten der Grabkammer absickernden Wassers, wie z.B. Regen- oder Gießwasser, aufgrund der Porosität bzw. Wasserdurchlässigkeit der Grabkammerabdeckung und/oder Grabkammerwandelemente bzw. durch Mittel zum Einsickern, in die Grabkammer einsickern zu lassen, so daß die Innenseite der Grabkammer befeuchtet ist und somit die Luftfeuchtigkeit im Innenraum der Grabkammer entsprechend hoch ist.

Die Gefahr der Austrocknung der Grabkammer wird dadurch selbst bei ungünstigen Bodenverhältnissen, z.B. Kiesböden, die eine schnelle Ableitung von Niederschlägen bewirken, vermindert. Aufgrund der Wasserdurchlässigkeit bzw. der Mittel zum Einsickern wird ein Eindringen von Oberflächen-, Seiten- und Sickerwasser in die Grabkammer erreicht, wodurch für die bei der Verwesung bzw. Verrottung stattfindenden Umsetzungsprozesse günstige klimatische Bedingungen bereitgestellt werden. Die Wasserdurchlässigkeit der bodennahen Grabkammerwandelemente bzw. der Grabsohle verhindert dabei die Bildung von Staunässe im Innenraum der Grabkammer.

Das in die Grabkammerabdeckung und die Grabkammerwandelemente eindringende Wasser führt zu einer Wassersättigung von Grabkammerabdeckung und Wandelementen, die eine Entweichung von geruchsintensiven Verwesungsgasen durch die Abdeckung oder die Wandelement weitgehend verhindert. Vielmehr wird eine Abführung der Verwesungsgase durch eine Entlüftung der Grabkammer vorgenommen. Die Entlüftung bzw. ein Belüftungssystem ist dabei vorzugsweise mit einem technischen oder biologischen Filter (z.B. Aktivkohle-Filter) ausgestattet, durch das die Verwesungsgase geleitet und gefiltert werden und dann weiter durch die auf der Abdeckung und Filterung aufgebrachte gasdurchlässige Überdeckung an die Oberfläche gelangen. Dadurch wird zum einen ein unkontrolliertes Entweichen von Verwesungsgasen durch die Abdeckung bzw. die Wandelemente verhindert und eine gezielte Ableitung und Filterung der Verwesungsgase erzielt, so daß gemäß einschlägiger Gesetzgebung eine nur geringe Überdeckung der Grabkammer zu besorgen ist.

Die wasserdurchlässige Grabkammerabdeckung und/oder Grabkammerwandelemente sind geeigneter Weise aus Einkornbeton oder anderem Material gefertigt, das ebenfalls gute Wasserdurchlässigkeit bei gleichzeitiger statischer Stabilität und Haltbarkeit auszeichnet.

Die Grabkammerabdeckung weist zweckmäßigerweise an ihrer dem Innenraum zugewandten Unterseite ein zu zumindest einer Außenseite der Grabkammer hin geneigte dachprofilartige Ausgestaltung auf. Bei einem Dachprofil, das zumindest zu einer Innenseite des obersten Wandelements hin geneigt ist, wird das durch die Grabkammerabdeckung bzw. die Mittel zum Einsickern sickernde Wasser an der geneigten Unterseite der Abdeckung zur inneren Wandung des obersten Wandelements geleitet, um dann an der Innenseite der Grabkammerwandung abzulaufen. Dadurch wird unter anderem verhindert, daß einsickerndes Wasser von der Unterseite der Abdeckung in den Innenraum der Grabkammer tropft, so daß ein Ausspülen von Leichenpartikeln oder Grabbeigaben oder Sargteilen aus der Grabkammer durch einsickerndes und in die Grabkammer tropfendes Wasser verhindert wird.

In Regionen, in denen robuste und dadurch schwer verrottbare Särge, wie z.B. massive Eichensärge, verwendet werden, ist es zur Förderung der Holzzersetzung und -verrottung jedoch vorteilhaft, einsickerndes Wasser gezielt auf den Sarg zu leiten, um dessen Verrottung zu befördern. Dies wird erfindungsgemäß dadurch erreicht, indem das Dachprofil einen dem Innenraum zugewandten First aufweist, an dem einsickerndes Wasser in den Innenraum und auf den Sarg abtropfbar ist. Die Firstlinie verläuft dabei vorteilhafter Weise entweder in der Mitte parallel der Längsseiten der Abdeckung oder es werden mehrere Firste quer über die Unterseite der Abdeckung, z.B. an jeder Unterseite einer Teilabdeckung, vorgesehen oder es wird eine Kombination der verschiedenen Firstverläufe verwendet. Trotz des in den Innenraum der Grabkammer tropfenden Wassers muß in diesem Fall aber nicht der Gefahr des Ausschwämmens von z.B. Leichenpartikeln besorgt werden, da aufgrund der deutlich längeren Haltbarkeit der z.B. massiven Eichensärgen gegenüber der Verwesungszeit, die Leiche bereits verwest ist, bevor die Verrottung des Sarges ein solches Ausschwämmen zulassen würde.

Um bei einer Ausführung mit mehrteiliger Grabkammerabdeckung (Deckel) einen Austritt von Verwesungsgasen, z.B. zu Zeiten großer Trockenheit oder an den Stoßstellen benachbarter Teilabdeckungen zu verhindern und gleichzeitig das Eindringen von Oberflächen- und Sickerwasser zu ermöglichen, wird eine vorzugsweise über die gesamte Länge und Breite der Grabkammerabdeckung sich erstreckende Schicht aufgebracht, die von oben nach unten wasserdurchlässig und von unten nach oben luftundurchlässig ist. Eine solche Schicht bzw. ein solches von oben wasserdurchlässiges und von unten luftundurchlässiges Material, z. B. eine entsprechende Membran, verhindert damit, daß Verwesungsgase aus dem Kammerinneren ungefiltert an die Oberfläche dringen können und ermöglicht gleichzeitig die Befeuchtung der Grabkammer durch den Deckel. Vorzugsweise handelt es sich bei einer solchen Schicht um eine Vegetationsmatte oder ein schwammartiges Material mit entsprechenden Eigenschaften.

Gemäß einer Ausgestaltung der Erfindung ist das Mittel zum Einsickern von Wasser in die Grabkammer ein zwischen Wandelement und aufgesetzter Abdeckung bzw. bei mehreren Wandelementen die übereinander aufgesetzt sind, ein zwischen den Wandelementen zum Innenraum abgesenkter Stufenfalz bzw. eine zum Innenraum geneigte Fasung, über die Wasser, das z.B. an der Außenwand der Grabkammer absickert, in diese einsickerbar ist. Das einsickernde Wasser folgt dabei der Abstufung des Falzes bzw. der Neigung bzw. dem Gefälle der Fasung in Richtung des Innenraums und befeuchtet beim weiteren Einsickern die Innenwände der Grabkammer.

Die Mittel zum Einsickern werden weiterhin durch Löcher oder Schlitze in den Wandelementen oder der Abdeckung oder durch in die Grabkammer reichende Wasserzuleitungen, wie z.B. Rohre, Leitungen oder Schläuche und durch jede ausreichend kleine Öffnung in der Grabkammerwandung, durch die jeweils Wasser in die Grabkammer einsickerbar ist, das Eindringen von Erdreich, Füllmaterial, etc. aber verhindert wird, verwirklicht.

Gegenstand der vorliegenden Erfindung ist weiterhin eine Bestattungsvorrichtung, die eine oder mehrere erfindungsgemäße Grabkammern sowie der den hydrogeologischen Verhältnissen in der Bestattungszone angepaßte Grabsohle und gegebenenfalls weiteres, die Grabkammer umgebendes Füllmaterial und/oder eine Drainage umfaßt.

Die hydrogeologischen Verhältnisse in der Bestattungszone werden üblicherweise durch ein geologisches Gutachten festgestellt.

Je nach Standfestigkeit des Untergrunds gemäß dem geologischen Gutachten umfaßt die Bestattungsvorrichtung ein Fundament für die Grabkammer. Je nach Bodenbeschaffenheit umfaßt die Bestattungsvorrichtung weiterhin eine außerhalb der Grabkammer auf bzw. über dem Niveau der Grabsohle angeordnete Drainage in der Nähe einer Außenwand zur Abführung bzw. Vermeidung von Stauwasser. Bevorzugt wird die Drainage an der Kopf- bzw. Fußseite der Grabkammer entlang dieser Seite angeordnet.

Durch die Anordnung der Drainage in Höhe der Grabsohle verringert sich zum einen die Aushubtiefe der Baugrube der Bestattungsvorrichtung/Grabkammer und zum anderen verbleibt das natürliche und meist wasserspeicherfähige Bodenmaterial in der Grabsohle erhalten, wodurch sich bei entsprechendem Bodenmaterial auf der Grabsohle ein geringer Wasserstand bzw. eine Feuchte einstellt, der eine ausreichende Befeuchtung des Grabkammerinnenraums, z.B. durch Kapillarwirkung der Wandelemente ermöglicht und somit eine entsprechend hohe und für die Umsetzungsprozesse günstige Luftfeuchtigkeit sich einstellt. Das Entstehen von Stauwasser bzw. das Überfluten von Särgen, Urnen oder dergleichen wird durch die in Höhe bzw. kurz über dem Niveau der Grabsohle angeordnete Drainage verhindert. Bei einer Grabkammerreihe kann durch die kopf- bzw. fußseitig durchgehende Drainage entlang der Reihe eine effiziente und platzsparende Wasserabführung für alle sich in der Reihe befindenden Grabkammern erreicht werden, ohne durch eine unter dem Niveau der Grabsohle liegende Drainage der Gefahr der Austrocknung der Grabkammer zu unterliegen.

Gemäß der vorliegenden Erfindung läßt sich die Einstellung einer für die Umsetzungsprozesse günstigen (Luft-) Feuchtigkeit im Grabinnenraum dadurch gewährleisten, daß für die Grabsohle das natürliche Erdmaterial in einer Mächtigkeit gegen versickerungsfähiges und gleichzeitig wasserbindendes Material, z.B. Mittelsand, ausgetauscht wird.

Eine weitere Verbesserung der (Luft-) Feuchtigkeitsverhältnisse im Innenraum bei z.B. ungeeigneten Böden oder mehreren nebeneinander beabstandet angeordneten Grabkammern, sind die Grabzwischenräume bzw. die Bereiche um die Außenseiten der Grabkammer ebenfalls mit versickerungsfähigem und gleichzeitig wasserbindenden Material, z.B. Mittelsand, zu verfüllen.

Durch den Einsatz von versickerungsfähigem und gleichzeitig wasserbindenden Material anstatt ungeeignetem, z.B. Stauwasser bildendem Erdmaterial, wird zum einen eine ausreichende Versorgung des Grabkammerinnenraums mit (Luft-) Feuchtigkeit gewährleistet und zum anderen Stauwasserbildung in und um die Grabkammer verhindert.

Gemäß einem weiteren Aspekt der Erfindung ist die Grabkammer mit einer Befeuchtungsvorrichtung ausgestattet, mit der eine für die Verwesung und Verrottung günstige Luftfeuchtigkeit im Innnenraum einstellbar ist.

Um Stauwasserbildung in der Grabkammer darüber hinaus zu verhindern, ist gemäß einem Aspekt der Erfindung im unteren Bereich der Grabkammer eine Auslaßöffnung zum Ablaufen des in die Grabkammer gesickerten Wassers vorgesehen, so daß z.B. bei fundamentierten Grabsohlen oder trogförmigem und damit nach unten geschlossenen untersten Wandelement sich am Boden der Grabkammer sammelndes Wasser über die Auslaßöffnung in versickerungsfähige Bereiche der Grabsohle bzw. der äußeren Grabkammerverfüllung absickerbar ist.

Gemäß einem weiteren Aspekt der vorliegenden Erfindung ist das Grabsteinfundament, das z.B. als Teil der Grabkammerabdeckung ausgeführt ist, in den darunter liegenden Grabkammerwandelementen verankert, z.B. durch Vergießung von in entsprechende Bohrungen im Grabsteinfundament reichende Armierungen der Wandelemente, so daß eine grabsohlentiefe Fundamentierung des Grabsteinfundaments erreicht wird.

Gemäß einem weiteren Aspekt der Erfindung wird eine rahmenartige Grabumwehrung zur Abstützung des Grabsaums bei geöffneter Grabkammer bereitgestellt, wobei die Grabumwehrung vorteilhafter Weise auf der Kopf- und Fußseite des obersten Wandelements aufliegt und weiterhin eine Breite aufweist, die ein problemloses Abnehmen der Grabkammerabdeckung durch die Grabumwehrung gestattet. Die Grabumwehrung reicht dabei bis an den Grabsaum heran bzw. gemäß einer Ausführungsform, bei der die Grabumwehrung gleichzeitig als Grabumrandung dient, über den Grabsaum hinaus. Zweckmäßigerweise ist die Grabumwehrung aus Beton gefertigt. Um höheren ästhetischen Ansprüchen zu genügen, wird die Grabkammerumwehrung gleichzeitig als gestalterisches Element eingesetzt und aus Kunststein, Marmor oder anderen optisch ansprechenden bzw. vom Kunden gewünschten Materialien, wie z. B. Edelstahl, gefertigt.

Gemäß einem weiteren Aspekt der Erfindung ist die Grabkammerabdeckung zumindest in Teilbereichen als Pflanztrog ausgebildet. Die Oberseite des Pflanztroges reicht dabei vorteilhafter Weise bis an die Oberfläche, so daß sich über Anschlagpunkte an der Pflanztrogoberseite der Pflanztrog leicht herausheben und sich die Grabkammer dadurch einfach öffnen läßt. Ein weiterer Vorteil besteht dabei darin, daß die Bepflanzung im Pflanztrog erhalten bleibt und somit durch das Öffnen der Grabkammer keine Pflanzarbeiten anfallen.

Weitere vorteilhafte Ausgestaltungen der Erfindung ergeben sich aus den Unteransprüchen sowie den nachfolgend anhand der beigefügten Zeichnungen erläuterten Ausführungsbeispielen.

In den Zeichnungen zeigen, teilweise in schematischer bzw. halbschematischer Darstellung
- Fig. 1:: eine Draufsicht auf eine Grabkammer gemäß einer ersten Ausführungsform der Erfindung;
- Fig. 2:: einen vertikalen Schnitt durch eine Grabkammer gemäß der ersten Ausführungsform entlang der Linie A-A in Fig. 1;
- Fig. 3:: einen vertikalen Schnitt durch die Grabkammer gemäß der ersten Ausführungsform entlang der Linie B-B in Fig. 1;
- Fig. 4:: eine Draufsicht auf eine Grabkammer gemäß einer zweiten Ausführungsform der Erfindung;
- Fig. 5:: einen vertikalen Schnitt durch die Grabkammer gemäß der zweiten Ausführungsform entlang der Linie C-C in Fig. 4;
- Fig. 6:: einen vertikalen Schnitt durch die Grabkammer gemäß der zweiten Ausführungsform entlang der Linie D-D in Fig. 4;
- Fig. 7:: eine Draufsicht auf eine Grabkammer gemäß einer dritten Ausführungsform;
- Fig. 8:: einen vertikalen Schnitt durch die Grabkammer gemäß der dritten Ausführungsform entlang der Linie E-E in Fig. 7;
- Fig. 9:: einen vertikalen Schnitt durch die Grabkammer gemäß der dritten Ausführungsform entlang der Linie F-F in Fig. 7;
- Fig. 10:: eine Draufsicht auf eine Grabkammer gemäß einer weiteren Ausführungsform;
- Fig. 11:: einen vertikalen Schnitt durch die Grabkammer gemäß der dritten Ausführungsform entlang der Linie G-G in Fig. 10;
- Fig. 12:: einen vertikalen Schnitt durch die Grabkammer gemäß der dritten Ausführungsform entlang der Linie H-H in Fig. 10.

Die Grabkammer gemäß einer ersten Ausführungsform der vorliegenden Erfindung wird nun mit Bezug auf die Fig. 1 bis 3 beschrieben.

Die Grabkammer 100 umfaßt ein oder mehrere in Übereinanderordnung aufgesetzte Wandelemente 20, 20' und eine Abdeckung 22, die auf einer Grabsohle 10 angeordnet sind und den Innenraum der Grabkammer umschließen.

Bei ungenügender Standfestigkeit des Untergrunds wird die Grabsohle durch als Fundament 12 dienende Platten ergänzt, um ein Absacken der Grabkammer zu vermeiden. Die Abdeckung 22 ist einteilig oder, wie in den Fig. 1, 2, 4 und 5 dargestellt, mehrteilig ausgeführt und umfaßt dabei quer auf das oberste Wandelement aufgesetzte und an ihren Längsseiten aneinander stoßende Teilabdeckungen 22', 22", 22'" etc.

Die Grabkammerabdeckung und/oder Grabkammerwandelemente sind aus festem, aber wasserdurchlässigen Material, wie z.B. Einkornbeton, hergestellt. Die kopfseitige Teilabdeckung ist erhöht ausgebildet, so daß sie zweckmäßigerweise bis zur Oberfläche reicht und als Grabsteinfundament 23 dient. Das Grabsteinfundament 23 ist grabsohlentief fundamentiert, indem aus dem unter dem Grabsteinfundament liegenden Wandteil des Wandelements 20 eine Armierung 34 in entsprechende Öffnungen im Grabsteinfundament 23 reichen und dort vergossen sind. Wenn entsprechende Vorschriften zu erfüllen sind, werden solche Armierungen auch zwischen den übereinander angeordneten Wandelementen 20 und 20' vorgesehen. Das Grabsteinfundament 23 weist weiterhin eine Aussparung 36 auf, in der ein Grabstein verankerbar ist. An der Oberseite der Abdeckung 22 ist eine Vegetationsmatte 28 aufgelegt. Die Vegetationsmatte ist dabei über nahezu die gesamte Länge und Breite der Abdeckung ausgelegt und besteht aus von oben wasserdurchlässigem und von unten luftdurchlässigem Material, wie z.B. einem entsprechenden Schwamm oder einer Membran, so daß Verwesungsgase aus dem Kammerinneren durch die Vegetationsmatte nicht an die Oberfläche gelangen können, Flüssigkeit jedoch durch die Vegetationsmatte und die wasserdurchlässige Abdeckung in das Innere der Grabkammer einsickerbar ist. Weiterhin ist auf der Abdeckung bzw. der Vegetationsmatte wasser- und luftdurchlässiges Material in einer Stärke aufgebracht, daß die Entlüftung ebenfalls von dem Material, z.B. Humusboden überdeckt ist, wodurch eine ausreichende Ent- bzw. Belüftung der Grabkammer gewährleistet ist.

Eine luft- und wasserdicht verschließbare Durchgangsöffnung 25 dient als Öffnung für Urnenbeisetzungen. Die Größe der Öffnung ist dabei so beschaffen, daß sie als Durchlaß für eine Urne geeignet ist. In dieselbe bzw. eine vergleichbare, ebenfalls in der Abdeckung ausgebildeten Durchgangsöffnung ist eine insgesamt mit 24 bezeichnete Entlüftung bzw. ein Belüftungssystem eingesetzt. Die Entlüftung ist nach Art der DE 35 37 367 C2 ausgebildet, wobei hinsichtlich diesbezüglicher Einzelheiten ausdrücklich auf diese Druckschrift Bezug genommen wird. Diese Entlüftung 24 umfaßt im wesentlichen einen in die Durchgangsöffnung 25 dichtend eingesetzten Rohrstutzen, einen geeigneten technischen oder Bio-Filter (z. B. AktivKohle Filter) sowie eine Abdeckhaube. Die Entlüftung 24, die in erster Linie als Entlüftung des Innenraums der Grabkammer arbeitet, endet im fertig angelegten Zustand des Grabs innerhalb der über der Grabkammer befindlichen Humusschicht.

Die Abdeckung 22 oder ein rahmenartiges Wandelement 20 setzen jeweils auf ein entsprechend darunter angeordnetes Rahmenelement 20 bzw. 20' auf, wobei an den unteren Kanten der Abdeckung und der Wandelemente nach außen offene Rücksprünge 31 ausgebildet sind, in die entsprechend geformte, entlang den oberen Außenkanten des entsprechend darunter angeordneten Wandelements angeformte Vorsprünge 32 eingreifen, so daß die Abdeckung und die übereinander angeordneten Wandelemente formschlüssig in ihren Positionen gehalten sind und aufgrund der nach innen abfallenden Oberfläche der Wandelemente Oberflächen-, Seiten- und Sickerwasser (Regenwasser) in das Innere der Grabkammer eindringen kann. Wie in den Fig. 2, 3, 5, 6, 8 und 9 dargestellt, bildet sich dadurch zwischen den übereinander angeordneten Wandelementen ein sogenannter, zur Innenseite abgesenkter Stufenfalz, in den an der Außenwand absickerndes Wasser in die Grabkammer einsickert und dadurch die Innenwände der Grabkammer befeuchtet werden. Als Alternative zu einem solchen Stufenfalz werden die übereinander angeordneten Wandelemente mit einer jeweils nach innen geneigten formschlüssigen Fasung versehen, die ebenfalls ein Einsickern von Wasser zur Folge hat.

Die Unterseite der Abdeckung 22 bzw. der Teilabdeckungen 22', 22" etc. weisen ein Dachprofil 26 auf, so daß durchsickerndes Wasser an der Unterseite zur inneren Wandung des Wandelements 22 geleitet wird, um dann an der Innenseite der Grabkammerwandung abzulaufen.

Um Stauwasserbildung zu vermeiden, jedoch die Grabkammer nicht unnötig auszutrocknen, ist außerhalb der Kammer längs einer Seitenwand in Höhe der Grabsohle oder etwas über der Grabsohle eine Drainage 13 angeordnet, die überflüssiges Wasser abführt und Stauwasserbildung im Inneren der Grabkammer verhindert. Vorteilhafterweise wird die Drainage dabei an der Kopf- bzw. Fußseite einer Grabkammer oder Grabkammerreihe eingebaut. Damit ist der Vorteil verbunden, daß sich die Aushubtiefe der Baugrube verringert, natürliches, meist wasserspeicherfähiges Bodenmaterial in der Grabsohle erhalten bleibt und sich in und auf der Grabsohle ein geringer Wasserstand bilden kann, der eine ausreichende Befeuchtung des Grabkammerinnenraums gewährleistet. Bei längsseitiger Anordnung der Drainage zwischen benachbarten Grabkammern ist eine gemeinsame Drainage für benachbarte Grabkammern einsetzbar, bei Anordnung der Drainage längs der Kopf- oder Fußseite entlang benachbarter Grabkammern ist eine gemeinsame Drainage für eine Grabkammerreihe vorsehbar.

Herrscht in der Grabsohle kein geeignetes natürliches Erdmaterial vor, so ist das Material in einer Mächtigkeit gegen geeignetes versickerungsfähiges und gleichzeitig wasserbindendes Material auszutauschen, so daß eine ausreichende Versorgung des Grabkammerinnenraums mit (Luft-) Feuchtigkeit gewährleistet ist, aber die Gefahr der Stauwasserbildung nicht besorgt werden muß. Auch die seitliche Verfüllung 11 der Grabkammer oder die Grabkammerzwischenräume zwischen benachbarten Grabkammern sind gegebenenfalls mit dem versickerungsfähigen und wasserbindenden Material, wie z.B. Mittelsand, aufzufüllen.

Die Wandelemente sind für einen leichteren Auf- bzw. Abbau mit Griffen 38 versehen, in die z.B. entsprechende Haken eines Hebezeugs eingreifbar sind und somit die Wandelemente einfach absetzbar und wieder aufnehmbar sind.

Die Grabkammer gemäß einer zweiten Ausführungsform der vorliegenden Erfindung wird nun mit Bezug auf die Fig. 4 bis 6 beschrieben, die eine Grabkammer 200 mit einer zusätzlichen Umwehrung 40 zeigen. Der übrige Aufbau der Grabkammer entspricht ansonsten weitgehend dem Aufbau gemäß der ersten Ausführungsform, was auch durch die Verwendung derselben Bezugszeichen deutlich wird.

Die Umwehrung 40 umfaßt ein zusätzliches rahmenartiges Wandelement, das auf die stirn- und fußseitigen Abschnitte des obersten Wandelements 20 aufgesetzt wird. In seiner Höhe reicht die Umwehrung bis zur Oberfläche oder, wenn sie gleichzeitig als Grabumrandung dient, sogar etwas darüber hinaus. Die Umwehrung verhindert bei geöffneter Grabkammer das Einbrechen des Grabsaums oder von Friedhofsbesuchern in die Grabkammer.

Das lichte Innenmaß L (Fig. 6) der Umwehrung reicht weiterhin, um wenige Zentimeter über die Breite der ein- oder mehrteiligen Grabkammerabdeckplatte (Abdeckung 22) hinaus, so daß die Abdeckung durch die Umwehrung von der Grabkammer abnehmbar ist. Die Kopfseite 41 der Umwehrung ist breiter ausgeführt als die sonstige Dicke der Umwehrung und dient als Grabsteinfundament, wobei der Grabstein weiterhin in der Aussparung 36 des Kopfteils verankerbar ist.

Längsseitig ist zwischen der Umwehrungsinnenseite und der jeweils benachbarten seitlichen Außenseite der Abdeckung 20 bzw. des obersten Wandelement jeweils ein Spalt 42 ausgebildet, durch den überschüssiges Oberflächen- oder Sickerwasser (Regenwasser) abfließbar ist, so daß z.B. einer Überflutung der Entlüftung 24 vorgebeugt wird.

Die Ober-, Innen- und/oder Außenseite der Umwehrung ist zur optischen Verschönerung z.B. mit Vorsatzbeton, Marmor oder anderen Materialien veredelt, um höheren ästhetischen Ansprüchen gerecht zu werden. Die veredelte Innenseite kommt dabei insbesondere bei einer Bestattung und damit verbundener Öffnung der Grabkammer zur Geltung, während die veredelte Ober- und/oder Außenseite bei der Verwendung der Umwehrung als Grabsteineinfassung optisch in Erscheinung tritt.

Gemäß einer weiter, hier nicht dargestellten Ausführungsform, wird die Umwehrung als Auflager für Gehwegplatten verwendet, so daß eine Bestattungsvorrichtung umfassend mehrere nebeneinander beabstandet angeordnete Grabkammern entsteht, bei der die oberen Abschlußflächen von sich zugewandten Seiten benachbarter Grabkammern als Auflager für Gehwegplatten dienen, und die Gehwegplatten als Grabzwischenwege verwendet werden. Die Gehwegplatten sind damit über die Umwehrung und die in Übereinanderordnung aufgesetzten Wandelemente 20, 20' grabsohlentief gegründet, so daß sonst oft auftretende Senkungen und Sackungen der Grabzwischenwege vermieden werden.

Die Grabkammer gemäß einer dritten Ausführungsform der Erfindung wird nun mit Bezug auf die Fig. 7 bis 9 beschrieben. Bei der Grabkammer 300 ist zumindest ein Teil der Abdeckung trogförmig ausgebildet. Die trogförmige Teilabdeckung ist dabei als sogenannter Pflanztrog 50 ausgebildet, der wie die vorbeschriebenen Abdeckungen auf das oberste Wandelement paßgenau aufsetzbar ist. Bei Verwendung eines ausreichend großen Pflanztrogs, wie in den Fig. 7 bis 9 dargestellt, werden sämtliche Grabarbeiten zur Öffnung der Grabkammer vermieden, indem die nahezu vollständige Grababdeckung zusammen mit der im Pflanztrog vorhandenen Grabbepflanzung als bepflanzter Pflanztrog einheitlich mit einem Hebezeug, z.B. einem Portalkran, abhebbar ist. Zum leichteren und sicheren Heben mit einem Hebezeug sind an der Oberseite des Pflanztrogs 50 Anschlagpunkte 54 vorgesehen, die z.B. als Schraubanker oder Kugelkopfanker ausgebildet und in die Pflanztrogoberseite eingearbeitet sind.

Eine vom Pflanztrog 50 verschiedene Teilabdeckung an der Kopfseite der Grabkammer ist ebenfalls wie der Pflanztrog erhöht ausgebildet und dient als Grabsteinfundament 23. Das Grabsteinfundament 23 ist dabei wie mit Bezug auf die Fig. 1 und 2 beschrieben mit Hilfe einer Armierung/Aussparung 34 mit dem darunterliegenden Wandelement vergossen und somit grabsohlentief verankert.

Durch das Grabsteinfundament 23 ist gleichzeitig der Grabsaum der Kopfseite der Grabkammer abgestützt. An den übrigen, dem Grabsaum zugewandten Außenseiten des Pflanztrogs 50 sind zur Abstützung des Grabsaums geeignete Mittel vorzusehen. Gemäß einer nicht dargestellten Ausführungsform der Erfindung wird der Grabsaum im Grabwegbereich, z.B. an der Fußseite der Grabkammer durch eine im Grabwegbereich eingebaute Abstützung (z.B. einen L-förmigen Stein) abgestützt.

Gemäß der in Fig. 9 dargestellten Ausführungsform der Erfindung ist die Grabkammer an zumindest einer ihrer Längsseiten bzw. die längsseitigen Zwischenräume zwischen nebeneinander beabstandet angeordneten Grabkammern nur bis knapp unter die Oberkante des obersten Wandelements 20 mit geeignetem Material 11 verfüllt. Wird nun der Pflanztrog von der Grabkammer abgehoben, kann seitlich kein Erdmaterial in die Grabkammer abbrechen. Der freie Raum an den seitlichen Außenseiten des Pflanztrogs bzw. zwischen benachbarten Pflanztrögen wird durch Abdeckplatten 56 abgedeckt. Die Abdeckplatten 56 können dabei als Gehwegplatten für Grabwege bzw. Grabzwischenwege verwendet werden. Auch hier werden durch die entsprechende grabsohlentiefe Verankerung Senkungen der Wege vermieden.

Gemäß einer weiteren, hier nicht dargestellten Ausführungsform der Erfindung ist der fußseitige Bereich der trogartigen Abdeckung an der Oberseite geschlossen ausgebildet und ist dadurch zumindest als Teil eines Grabwegs nutzbar. Damit wird zum einen bei platzbeengten Friedhöfen besonders wertvolle Fläche eingespart und zum anderen ergibt sich durch die oberseitige Abdeckung des Pflanztrogs eine insgesamt verkleinerte Pflanzfläche, so daß der Pflanz- und Pflegeaufwand des Grabs verringert ist.

Gemäß der in den Fig. 7 bis 9 dargestellten Ausführungsform ist die Öffnung 25 und die darin eingesetzte Entlüftung 24 in einer äußeren Ecke in der Nähe der Trogwandung angeordnet, so daß die Wahrscheinlichkeit der Beschädigung der Entlüftung 24 durch Pflanzarbeiten im Pflanztrog verringert wird.

Auf dem Boden im Inneren des Pflanztrogs 50 ist wiederum eine Vegetationsmatte 28 ausgelegt. Weiterhin ist der Pflanztrog in Bodennähe mit seitlichen Ablauföffnungen 52 versehen, durch die überschüssiges Regen- oder Gießwasser abfließen kann und es somit nicht zu Stauwasserbildung oder Überflutung der Entlüftung 24 kommt.

In den Fig. 10 bis 12 ist eine weitere Ausführungsform der Grabkammer dargestellt, die weitgehend den Aufbau der vorhergehend beschriebenen Ausführungsformen aufweist. Die Grabkammer hat dabei eine Umwehrung 40, die mit wasser- und luftdurchlässigem Material 14 bis zur oder kurz unter die Oberkante verfüllt ist. Diese Verfüllung wird ebenfalls bei Grabkammern mit einfacher Abdeckung oder mit Pflanztrog verwendet und ermöglicht trotz vollständiger Überdeckung die Be- und Entlüftung der Grabkammer über die Entlüftung 24, die ebenfalls von der Verfüllung 14 überdeckt ist.

Das untere Wandelement 21 ist trogförmig ausgeführt und weist damit einen geschlossenen Boden auf, wodurch z.B. die Bereitstellung einer separaten Grabsohle entfällt. Zur Vermeidung von Stauwasserbildung in der nach unten geschlossenen Grabkammer ist eine Ablauföffnung 53 im unteren Bereich einer Seitenwand des Wandelements 21 vorgesehen. Wenn ein vollständiger Abfluß des sich auf dem Boden ansammelnden Wassers gewünscht ist, wird die Ablauföffnung im Boden angeordnet. Die Ablauföffnung 53 kann weiterhin in nicht näher dargestellter, dem Fachmann geläufiger Weise mittels einer Rückschlagklappe verschließbar sein. Aufgrund der gegenüber dem Boden des trogförmigen Wandelements 21 etwas erhöhten Anordnung der Ablauföffnung 53 wird im unteren Bereich der Grabkammer eine Wasser- und Schmutzstauzone geschaffen, durch die Rückstände zurückgehalten werden und immer etwas Wasser zum befeuchten in der Grabkammer verbleibt.

Weiterhin sind in zumindest einem Wandelement Schlitze 45 als Mittel zum Einsickern von Wassern vorgesehen. Diese Schlitze können alternativ zu den bereits geschilderten Mitteln zum Einsickern oder als deren Ergänzung eingesetzt werden.

Die Unterseite der Abdeckung 22 ist mit einem zur Mitte der Grabkammer geneigten Dachprofil 27 versehen. Der First 29 des Dachprofils ist dabei dem Innenraum so zugewandt, daß das durch die Abdeckung einsickernde und am Dachprofil zum First geleitete Wasser vom First auf den in der Grabkammer beigesetzten Sarg (nicht dargestellt) tropft und diesen befeuchtet.

Gemäß einem weiteren Ausführungsbeispiel (nicht dargestellt) wird in der Grabkammer ein dem Fachmann bekanntes und geeignet erscheinendes Feuchtemeßgerät (Hygrometer) zum Messen der Feuchte im Innenraum angebracht. Weiterhin verfügt die Grabkammer über eine Befeuchtungsvorrichtung, die ein in die Grabkammern verzweigtes Wasserzuführungssystem umfaßt und über das Wasserzuführungssystem Wasser in die Grabkammern geleitet wird, wenn das Feuchtemeßgerät eine Feuchte mißt, die unter einem vorher eingestellten Minimalwert liegt. Der Minimalwert ist dabei ein Feuchtewert, ab dem eine Mumifizierung der Leiche oder auch nur eine gegenüber einem Optimalwert verzögerte Verwesung und Verrottung zu besorgen ist. Das Wasserzuführungssystem ist geeigneter Weise ein verzweigtes Rohrleitungssystem, bei dem jeweils ein Ablauf in jeder Grabkammer der Bestattungsvorrichtung endet. Zur Feuchtemessung und Steuerung der Befeuchtungsvorrichtung ist es dabei ausreichend, wenn nur in einer Grabkammer ein Feuchtemessgerät angebracht und eine zentrale Steuerung, z.B. ein durch das Feuchtemeßgerät regelbarer Hahn im Rohrleitungssystem zwischen Wasserzufuhr und Abläufen vorgesehen ist. An den Abläufe sind gemäß einer Ausführungsform der Erfindung Brausen angebracht, die an der Unterseite der Abdeckung oder einem oberen Bereich einer der inneren Wandung des obersten Wandelements angeordnet sind, so daß bei Wasserzufuhr über das Rohrleitungssystem das Wasser über den beigesetzten Sarg gesprenkelt wird. Weiterhin ist zur besonders feinen Verteilung des zugeführten Wassers eine Sprenkleranlage vorgesehen. Diese Sprenkleranlage kann sowohl überirdisch abgeordnet sein und somit neben dem Befeuchten der Grabkammer zum Beregnen der Grabbepflanzung eingesetzt werden als auch unterirdisch ausgeführt und in den Grabkammern endend zum direkten Besprenkeln der Särge eingerichtet sein.

Die dargestellten Ausführungsbeispiele sind als Einzelgrab mit einer möglichen doppelten Belegung übereinander sowie zusätzlicher Urnenbeistellung ausgebildet. Ebenfalls ist die erfindungsgemäße Grabkammer für Einfach- oder Mehrfachbelegung gleichermaßen geeignet. Durch Anordnung mehrerer erfindungsgemäßer Grabkammern beabstandet nebeneinander mit einer längs der Kopf- oder Fußseite verlaufenden Drainage sowie einer gemeinsamen Grabsohle und entsprechender Verfüllung der Zwischenräume zwischen benachbarten Grabkammern sowie der oberseitigen Abdeckung freier Zwischenräume zwischen den sich zugewandten Seiten der Umwehrungen bzw. Pflanztröge mit Abdeckplatten entsteht eine Bestattungsvorrichtung, die auf besonders effiziente und platzsparende Art und Weise die Vorteile der vorbeschriebenen Grabkammern in sich vereint.

Es versteht sich, daß die erfindungsgemäße Grabkammer ein oder mehrere übereinander angeordnete Wandelemente 20, 21 sowie als Abdeckung 22 einen ein- oder mehrteiligen Deckel mit oder ohne Umwehrung oder einen Pflanztrog in jeder beliebigen Kombination genauso umfaßt wie die Grabkammerwandelemente und die Grabkammerabdeckung ganz oder nur teilweise wasserdurchlässig ausführbar sind.

### Bezugszeichenliste

- 100, 200, 300, 400: Grabkammer
- 10: Grabsohle
- 11: seitliche Verfüllung
- 12: Fundament
- 13: Drainage
- 14: Obere Verfüllung, Material auf Grabkammerabdeckung
- 20, 20': Wandelemente
- 21: Wandelement mit geschlossenem Boden
- 22: Abdeckung
- 22', 22", 22"': Teilabdeckungen
- 23: Grabsteinfundament
- 24: Entlüftung
- 25: Öffnung
- 26: Dachprofil, zu den Seiten geneigt
- 27: Dachprofil, zur Mitte geneigt
- 28: Vegetationsmatte
- 29: First
- 30: Stufenfalz
- 31: Rücksprung
- 32: Vorsprung
- 34: Armierung/Aussparung
- 36: Aussparung
- 38: Griff
- 40: Umwehrung
- 41: Kopfseite
- 42,43: Spalt
- 45: Einlaßöffnung, Schlitz
- 50: Pflanztrog
- 52, 53: Ablauföffnung
- 54: Anschlagpunkt
- 56: Abdeckplatte bzw. Abdeckelement

## Patentansprüche

1. Wiedervenivendbare, auf einer Grabsohle anzuordnende Grabkammer (100, 200, 300, 400) mit einem von mindestens einem rahmenartigen oder trogförmigen Wandelement (20, 20', 21) und einer darauf aufliegenden Abdeckung (22) umschlossenen Innenraum, der einen Raum zur Aufnahme zumindest eines Sarges oder anderer Bestattungsmittel ausbildet und mittels einer Entlüftung (24) nach Außen entlüftet ist, **dadurch gekennzeichnet, daß** die den Innenraum gegenüber einer Überdeckung begrenzende Abdeckung und/oder die Wandelemente zumindest teilweise aus wasserdurchlässigem statisch stabilem Material bestehen und/oder die Abdeckung und/oder Wandelemente Mittel (30) zum Einsickern von Wasser in den Innenraum aufweisen.

2. Grabkammer nach Anspruch 1, **dadurch gekennzeichnet, daß** die wasserdurchlässige Abdeckung und/oder Wandelemente aus Einkornbeton oder Material mit vergleichbaren statischen und Wasserdurchlaß-Eigenschaften besteht.

3. Grabkammer nach einem der vorhergehenden Ansprüche, **dadurch gekennzeichnet, daß** die Abdeckung an ihrer dem Innenraum zugewandten Unterseite ein zu zumindest einer Innenseite des obersten Wandelements geneigtes Dachprofil (26) aufweist, so daß durch die Abdeckung einsickerndes Wasser an deren Unterseite zur inneren Wandung der Wandelemente geleitet wird.

4. Grabkammer nach Anspruch 3, wobei das Dachprofil (27) zumindest einen dem Innenraum zugewandten First (29) aufweist, an dem einsickerndes Wasser in den Innenraum abtropfbar ist.

5. Grabkammer nach einem der vorhergehenden Ansprüche, **dadurch gekennzeichnet, daß** die Abdeckung mit einem von oben nach unten wasserdurchlässigen sowie von unten nach oben luftundurchlässigen Material bedeckt ist.

6. Grabkammer nach Anspruch 4, **dadurch gekennzeichnet, daß** das wasserdurchlässige sowie luftundurchlässige Material eine Vegetationsmatte (28) ist, die über die gesamte Länge und Breite der Grabkammerabdeckung ausgelegt ist.

7. Grabkammer nach einem der vorhergehenden Ansprüche, **dadurch gekennzeichnet, daß** das Mittel zum Einsickern eine zwischen Wandelement und aufgesetzter Abdeckung oder eine zwischen einzelnen übereinander angeordneten Wandelementen ein zum Innenraum abgesenkter Stufenfalz (30) oder eine zum Innenraum geneigte Fasung ist, über den/die Wasser in den Innenraum einsickerbar ist.

8. Grabkammer nach einem der vorhergehenden Ansprüche, **dadurch gekennzeichnet, daß** das Mittel zum Einsickern zumindest eine, horizontale oder überwiegend zum Innenraum hin geneigte, Durchbrechung (45) in der Abdeckung und/oder dem Wandelement ist.

9. Grabkammer nach einem der vorhergehenden Ansprüche, **dadurch gekennzeichnet, daß** in der Nähe der Grabkammersohle ein Abfluß zum Austritt von in der Grabkammer sich ansammelndem Wasser angeordnet ist.

10. Grabkammer nach einem der vorhergehenden Ansprüche, **dadurch gekennzeichnet, daß** die Abdeckung mehrteilig und das Kopfteil der Abdeckung erhöht ausgebildet, und über die Wandelemente grabsohlentief verankert als Grabsteinfundament (23) ausgebildet ist.

11. Grabkammer nach einem der vorhergehenden Ansprüche, **dadurch gekennzeichnet, daß** auf der Stirn- und Fußseite des obersten Wandelements eine rahmenartige Umwehrung (40) aufgesetzt ist.

12. Grabkammer nach Anspruch 11, **dadurch gekennzeichnet, daß** das lichte Innenmaß (L) der Umwehrung über die Breite der Abdeckung hinaus reicht, so daß die Abdeckung durch die Umwehrung abnehmbar ist.

13. Grabkammer nach Anspruch 11 oder 12, **dadurch gekennzeichnet, daß** die Kopfseite (41) der Umwehrung so verbreitert und erhöht ausgebildet ist, daß die Kopfseite bei aufgesetzter Umwehrung als Grabsteinfundament verwendbar ist.

14. Grabkammer nach einem der Ansprüche 11 bis 13, **dadurch gekennzeichnet, daß** bei aufgesetzter Umwehrung sich ein überwiegend vertikal ausgerichteter Spalt (42) an zumindest einer Längsseite der Grabkammer zwischen Innenseite der Umwehrung und Abdeckung bzw. Wandelement ausbildet.

15. Grabkammer nach einem der Ansprüche 11 bis 14, **dadurch gekennzeichnet, daß** die Ober-, Innen- und/oder Außenseite der Umwehrung mit Marmor, Vorsatzbeton und/oder anderen optisch ansprechenden Materialien veredelt sind.

16. Grabkammer nach Anspruch 15, **dadurch gekennzeichnet, daß** die Oberseite der Umwehrung bei geschlossenem Grab aus dem Boden als Grabeinfassung und/oder als Auflager für Gehwegplatten herausragt.

17. Grabkammer nach einem der vorhergehenden Ansprüche, **dadurch gekennzeichnet, daß** zumindest ein Teil der Abdeckung als ein nach unten im wesentlichen geschlossener und nach oben offener Trog (50) ausgebildet ist.

18. Grabkammer nach Anspruch 17 , **dadurch gekennzeichnet, daß** der Trog ein Pflanztrog ist und auf seinem Boden eine Vegetationsmatte (28) aufliegt und/oder im unteren Bereich der Seitenwände des Trogs zumindest eine Ablauföffnung (52) ausgebildet ist.

19. Grabkammer nach einem der vorhergehenden Ansprüche, **dadurch gekennzeichnet, daß** die Abdeckung an ihrer Oberseite Anschlagpunkte (54) aufweist, an denen die Abdeckung einfach abhebbar ist.

20. Grabkammer nach einem der vorhergehenden Ansprüche, **dadurch gekennzeichnet, daß** die Abdeckung eine Öffnung (25) aufweist, in der Öffnung die Entlüftung (24) eingesetzt, der Austritt der Entlüftung gasdurchlässig überdeckt und in die Entlüftung ein Filter eingeschaltet ist.

21. Grabkammer nach Anspruch 20, **dadurch gekennzeichnet, daß** die Entlüftung einfach aus der Öffnung entfernbar und die Öffnung bei entfernter Entlüftung als Durchlaß z.B. für eine Urne geeignet ist.

22. Bestattungsvorrichtung mit zumindest einer wiederverwendbaren Grabkammer nach einem der vorhergehenden Ansprüche, weiterhin umfassend eine außerhalb der Grabkammer auf bzw. über dem Niveau der Grabsohle (10) angeordnete Drainage (13).

23. Bestattungsvorrichtung nach Anspruch 22, **dadurch gekennzeichnet, daß** die Drainage längs einer Außenwand der Kopf- bzw. Fußseite der Grabkammer angeordnet ist.

24. Bestattungsvorrichtung nach Anspruch 22 oder 23, **dadurch gekennzeichnet, daß** die Grabkammer auf einer Grabsohle, die in einer Mächtigkeit aus wasserspeicherfähigem Bodenmaterial, z.B. Mittelsand, besteht, angeordnet ist.

25. Bestattungsvorrichtung nach einem der Ansprüche 22 bis 24, **dadurch gekennzeichnet, daß** die Außenseite der Grabkammer gegen das Erdreich bzw. bei mehreren nebeneinander beabstandet angeordneten Grabkammern der Zwischenraum zwischen den Grabkammern mit einem versickerungsfähigem und wasserbindenden Material (11), z.B. Mittelsand, verfüllt ist.

26. Bestattungsvorrichtung nach einem der Ansprüche 22 bis 25, **dadurch gekennzeichnet, daß** zumindest ein Teil der Abdeckung der Grabkammer als Pflanztrog ausgebildet ist und bei entnommenem Pflanztrog der angrenzende Grabsaum entweder durch weitere verbleibende Teile der Abdeckung oder durch separate den Grabsaum abstützende Elemente am Einbrechen hindert.

27. Bestattungsvorrichtung nach einem der Ansprüche 22 bis 26, **dadurch gekennzeichnet, daß** die Abdeckung einen Pflanztrog umfaßt, der im fußseitigen Bereich der Grabkammer ein trittfestes oberes Abdeckelement aufweist.

28. Bestattungsvorrichtung nach einem der Ansprüche 22 bis 27, **dadurch gekennzeichnet, daß** bei nebeneinander beabstandet angeordneten Grabkammern der Zwischenraum zwischen den Grabkammern bis knapp unter die Oberkante des obersten Wandelements verfüllt ist und die Abdeckung weiterhin einen Pflanztrog umfaßt und die Zwischenräume zwischen benachbarten Pflanztrögen mit Abdeckelementen (56) abgedeckt sind.

29. Bestattungsvorrichtung nach einem der Ansprüche 22 bis 28, **dadurch gekennzeichnet, daß** die Grabkammer mit einer Befeuchtungsvorrichtung ausgestattet ist, mit der eine für die Verwesung und Verrottung günstige Luftfeuchtigkeit im Innnenraum einstellbar ist.

30. Bestattungsvorrichtung nach Anspruch 29, **dadurch gekennzeichnet, daß** zumindest eine Grabkammer ein Feuchtemeßgerät zum Messen der Feuchte im Innenraum aufweist, die Befeuchtungsvorrichtung ein in die Grabkammern verzweigtes Wasserzuführungssystem umfaßt und über das Wasserzuführungssystem Wasser in die Grabkammern geleitet wird, wenn das Feuchtemeßgerät eine Feuchte mißt, die unter einem vorher eingestellten Minimalwert liegt.

## Claims

1. Reusable burial chamber (100, 200, 300, 400) which is to be disposed on the bottom of a grave and has an inner compartment which is enclosed by at least one frame-like or trough-shaped wall element (20, 20', 21) and a cover (22) resting thereon and which forms a compartment for receiving at least one coffin or other means of burial and is vented towards the outside by means of a venting device (24), **characterised in that** the cover, which delimits the inner compartment in relation to a covering, and/or the wall elements consist, at least partially, of water-permeable, statically stable material and/or the cover and/or wall elements have means (30) for the infiltration of water into the inner compartment.

2. Burial chamber according to claim 1, **characterised in that** the water-permeable cover and/or wall elements consist of single-sized aggregate concrete or material with comparable static and water-permeability properties.

3. Burial chamber according to one of the preceding claims, **characterised in that** the cover has, on its underside that faces towards the inner compartment, a roof profile (26) which is inclined in relation to at least one inner side of the uppermost wall element, so that water infiltrating through the cover is conducted, on the underside of said cover, to the inner wall of the wall elements.

4. Burial chamber according to claim 3, wherein the roof profile (27) has at least one ridge (29) which faces towards the inner compartment and at which infiltrating water can be drained off into said inner compartment.

5. Burial chamber according to one of the preceding claims, **characterised in that** the cover is covered with a material which is water-permeable from top to bottom and air-impermeable from bottom to top.

6. Burial chamber according to claim 4, **characterised in that** the water-permeable and air-impermeable material is a mat (28) of vegetation which is spread over the entire length and breadth of the burial-chamber cover.

7. Burial chamber according to one of the preceding claims, **characterised in that** the means for infiltration is a stepped rebate (30) which is lowered, in relation to the inner compartment, between the wall element and the cover which has been put on or between individual wall elements which are disposed one above another, or a frame which is inclined in relation to said inner compartment, via which rebate or frame water can be infiltrated into said inner compartment.

8. Burial chamber according to one of the preceding claims, **characterised in that** the means for infiltration is at least one opening (45) in the cover and/or the wall element, which opening is horizontal or is predominantly inclined towards the inner compartment.

9. Burial chamber according to one of the preceding claims, **characterised in that** a drain for the egress of water accumulating in the burial chamber is disposed in the vicinity of the bottom of the burial chamber.

10. Burial chamber according to one of the preceding claims, **characterised in that** the cover is of multipart construction and the head part of the cover is of raised construction, and said cover is constructed, in a manner anchored at the depth of the bottom of the grave via the wall elements, as the foundation (23) of a gravestone.

11. Burial chamber according to one of the preceding claims, **characterised in that** a frame-like circumferential reinforcement (40) is put on on the front side and foot side of the uppermost wall element.

12. Burial chamber according to claim 11, **characterised in that** the clear internal dimension (L) of the circumferential reinforcement reaches beyond the breadth of the cover, so that said cover can be removed through the circumferential reinforcement.

13. Burial chamber according to claim 11 or 12, **characterised in that** the head side (41) of the circumferential reinforcement is broadened and raised in such a way that said head side can be used as the foundation of a grave stone when said circumferential reinforcement has been put on.

14. Burial chamber according to one of claims 11 to 13, **characterised in that**, when the circumferential reinforcement has been put on, a gap (42) which is directed predominantly vertically is formed on at least one longitudinal side of said burial chamber between the inner side of said circumferential reinforcement and the cover or wall element.

15. Burial chamber according to one of claims 11 to 14, **characterised in that** the upper, inner and/or outer side of the circumferential reinforcement are finished with marble, facing concrete and/or other visually attractive materials.

16. Burial chamber according to claim 15, **characterised in that**, when the grave has been closed, the upper side of the circumferential reinforcement projects out of the ground as a border for the grave and/or as a support for footpath slabs.

17. Burial chamber according to one of the preceding claims, **characterised in that** at least part of the cover is constructed as a trough (50) which is substantially closed in the downward direction and open in the upward direction.

18. Burial chamber according to claim 17, **characterised in that** the trough is a plant trough and a mat (28) of vegetation rests on the bottom of said trough and/or at least one run-off aperture (52) is constructed in the lower region of the side walls of said trough.

19. Burial chamber according to one of the preceding claims, **characterised in that** the cover has, on its upper side, stop points (54) at which the said cover can be easily lifted off.

20. Burial chamber according to one of the preceding claims, **characterised in that** the cover has an aperture (25), the venting device (24) is inserted in said aperture, the exit of said venting device is masked in a gas-permeable manner and a filter is interposed in said venting device.

21. Burial chamber according to claim 20, **characterised in that** the venting device can be easily removed from the aperture and, when the venting device has been removed, said aperture is suitable as a passage, for example for an urn.

22. Interment device having at least one reusable burial chamber according to one of the preceding claims, said interment device further comprising a drainage system (13) which is disposed outside said burial chamber, on or above the level of the bottom (10) of the grave.

23. Interment device according to claim 22, **characterised in that** the drainage system is disposed along an outer wall of the head or foot side of the burial chamber.

24. Interment device according to claim 22 or 23, **characterised in that** the burial chamber is disposed on the bottom of a grave, which bottom consists in a thickness of floor material, for example medium sand, which is capable of storing water.

25. Interment device according to one of claims 22 to 24, **characterised in that** the outer side of the burial chamber is filled in against the ground, or in the case of a number of burial chambers which are disposed side by side in a spaced-apart manner, the intervening space between the burial chambers is filled in, with a material (11), for example medium sand, which is capable of infiltration and is water-absorbent.

26. Interment device according to one of claims 22 to 25, **characterised in that** at least part of the cover of the burial chamber is constructed as a plant trough and, when said plant trough has been removed, the adjoining border of the grave hinders caving-in, either by means of other remaining parts of the cover or by means of separate elements that support the border of the grave.

27. Interment device according to one of claims 22 to 26, **characterised in that** the cover comprises a plant trough which has, **in that** region of the burial chamber which is on the foot side, an upper covering element which is strong enough to be walked on.

28. Interment device according to one of claims 22 to 27, **characterised in that**, in the case of burial chambers which are disposed side by side in a spaced-apart manner, the intervening space between said burial chambers is filled in until just below the upper edge of the uppermost wall element and the cover also comprises a plant trough and the intervening spaces between adjacent plant troughs are covered by means of covering elements (56).

29. Interment device according to one of claims 22 to 28, **characterised in that** the burial chamber is equipped with a moistening device by means of which an air humidity which is favourable to putrefaction and decomposition can be set within the inner compartment.

30. Interment device according to claim 29, **characterised in that** at least one burial chamber has a humidity-measuring instrument for measuring the humidity within the inner compartment, the moistening device comprises a water-supplying system branched into the burial chambers and water is conducted into said burial chambers via said water-supplying system when the humidity-measuring device measures a humidity which lies below a preset minimum value.

## Revendications

1. Caveau funéraire (100, 200, 300, 400) réutilisable, à monter sur un radier de fond, comportant un compartiment intérieur, lequel est délimité par au moins un élément mural (20, 20', 21) en forme de cadre ou de bac et une dalle de fermeture (22) posée sur le dessus et lequel forme une case destinée à recevoir au moins un cercueil ou autre moyen d'inhumation et qui est aéré vers l'extérieur par au moins un dispositif d'aération (24), **caractérisé en ce que** la dalle de fermeture, délimitant le compartiment intérieur par rapport à un élément de recouvrement, et/ou les éléments muraux sont réalisés au moins partiellement dans un matériau statiquement stable et perméable à l'eau et/ou la dalle de fermeture et/ou les éléments muraux comportent des moyens (30) pour l'infiltration de l'eau dans le compartiment intérieur.

2. Caveau funéraire selon la revendication 1, **caractérisé en ce que** la dalle de fermeture perméable à l'eau et/ou les éléments muraux perméables à l'eau sont réalisés en béton à un composant ou dans un matériau avec des propriétés statiques et de perméabilité à l'eau comparables.

3. Caveau funéraire selon l'une quelconque des revendications précédentes, **caractérisé en ce que** la dalle de fermeture, sur sa face inférieure orientée vers le compartiment intérieur, comporte un profil de toit (26) incliné vers au moins une face intérieure de l'élément mural supérieur, de telle sorte que l'eau s'infiltrant à travers la dalle de fermeture est guidée sur la face inférieure de celle-ci vers la paroi intérieure des éléments muraux.

4. Caveau funéraire selon la revendication 3, dans lequel le profil de toit (27) comporte au moins un faîte (29), qui est orienté vers le compartiment intérieur et au niveau duquel l'eau infiltrée peut tomber goutte à goutte dans le compartiment intérieur.

5. Caveau funéraire selon l'une quelconque des revendications précédentes, **caractérisé en ce que** la dalle de fermeture est recouverte par un matériau perméable à l'eau du haut vers le bas et imperméable à l'air du bas vers le haut.

6. Caveau funéraire selon la revendication 4, **caractérisé en ce que** le matériau perméable à l'eau et imperméable à l'air est un tapis de végétation (28), qui est étendu sur toute la longueur et la largeur de la dalle de fermeture du caveau funéraire.

7. Caveau funéraire selon l'une quelconque des revendications précédentes, **caractérisé en ce que** le moyen pour l'infiltration est une feuillure (30) avec un décrochement abaissé vers le compartiment intérieur entre l'élément mural et la dalle de fermeture posée ou entre différents éléments muraux superposés ou un chanfrein incliné vers le compartiment intérieur, par l'intermédiaire de laquelle/duquel l'eau peut s'infiltrer dans le compartiment intérieur.

8. Caveau funéraire selon l'une quelconque des revendications précédentes, **caractérisé en ce que** le moyen pour l'infiltration est au moins une percée (45), horizontale ou essentiellement inclinée vers le compartiment intérieur et réalisée dans la dalle de fermeture et/ou l'élément mural.

9. Caveau funéraire selon l'une quelconque des revendications précédentes, **caractérisé en ce qu'**une cunette, destinée à l'évacuation de l'eau accumulée dans le caveau, est agencée à proximité du radier de fond.

10. Caveau funéraire selon l'une quelconque des revendications précédentes, **caractérisé en ce que** la dalle de fermeture est réalisée en plusieurs parties et la partie de tête de la dalle de fermeture est réalisée en surhaussement et est conçue sous forme de fondation de pierre tombale (23) ancrée avec le radier de fond par l'intermédiaire des éléments muraux.

11. Caveau funéraire selon l'une quelconque des revendications précédentes, **caractérisé en ce qu'**une armature périphérique (40) en forme de cadre est posée sur le côté de tête et le côté de pied de l'élément mural supérieur.

12. Caveau funéraire selon la revendication 11, **caractérisé en ce que** la dimension intérieure (L) de l'armature périphérique s'étend au-delà de la largeur de la dalle de fermeture, de telle sorte que la dalle de fermeture peut être retirée en passant par l'armature périphérique.

13. Caveau funéraire selon la revendication 11 ou 12, **caractérisé en ce que** le côté de tête (41) de l'armature périphérique est élargi et surhaussé de telle sorte que, lorsque l'armature périphérique est posée, le côté de tête peut être utilisé comme fondation de la pierre tombale.

14. Caveau funéraire selon l'une quelconque des revendications 11 à 13, **caractérisé en ce que**, lorsque l'armature périphérique est posée, il se forme une fente (42) sensiblement verticale sur au moins un côté longitudinal du caveau funéraire entre la face intérieure de l'armature périphérique et la dalle de fermeture ou l'élément mural.

15. Caveau funéraire selon l'une quelconque des revendications 11 à 14, **caractérisé en ce que** la face supérieure, la face intérieure et/ou la face extérieure de l'armature périphérique sont revêtues de marbre, de béton de parement et/ou d'autres matériaux à aspect esthétique.

16. Caveau funéraire selon la revendication 15, **caractérisé en ce que**, lorsque la tombe est fermée, la face supérieure de l'armature périphérique dépasse du sol en formant une bordure tombale et/ou un support pour des dalles de sol.

17. Caveau funéraire selon l'une quelconque des revendications précédentes, **caractérisé en ce qu'**au moins une partie de la dalle de fermeture est conçue sous forme de bac (50) sensiblement fermé vers le bas et ouvert vers le haut.

18. Caveau funéraire selon la revendication 17, **caractérisé en ce que** le bac est un bac à plantes et un tapis de végétation (28) est posé sur son fond et/ou au moins un orifice d'écoulement (52) est réalisé dans la partie inférieure des parois latérales du bac.

19. Caveau funéraire selon l'une quelconque des revendications précédentes, **caractérisé en ce que** la dalle de fermeture comporte sur sa face supérieure des points de butée (54), au niveau desquels la dalle de fermeture peut être saisie facilement pour être retirée.

20. Caveau funéraire selon l'une quelconque des revendications précédentes, **caractérisé en ce que** la dalle de fermeture comporte une ouverture (25), dans laquelle est monté le dispositif d'aération (24), la sortie du dispositif d'aération est recouverte de manière perméable aux gaz et un filtre est intégré dans le dispositif d'aération.

21. Caveau funéraire selon la revendication 20, **caractérisé en ce que** le dispositif d'aération peut être retiré simplement hors de l'ouverture et, lorsque le dispositif d'aération est retiré, l'ouverture forme un passage pour une urne, par exemple.

22. Dispositif d'inhumation comportant au moins un caveau funéraire réutilisable selon l'une quelconque des revendications précédentes, comportant en outre un système de drainage (13) agencé à l'extérieur du caveau funéraire sur ou au-dessus du niveau du radier de fond (10).

23. Dispositif d'inhumation selon la revendication 22, **caractérisé en ce que** le système de drainage est agencé le long d'une paroi extérieure du côté de tête ou du côté de pied du caveau funéraire.

24. Dispositif d'inhumation selon la revendication 22 ou 23, **caractérisé en ce que** le caveau funéraire est agencé sur un radier de fond qui; dans son ensemble, est réalisé dans un matériau apte à stocker l'eau, tel qu'un sable moyen.

25. Dispositif d'inhumation selon l'une quelconque des revendications 22 à 24, **caractérisé en ce que** l'intervalle entre la face extérieure du caveau funéraire et la terre environnante ou, en présence de plusieurs caveaux funéraires disposés à distance les uns à côté des autres, l'intervalle entre les caveaux funéraires est comblé par un matériau (11), tel qu'un sable moyen, apte à être infiltré et à retenir l'eau.

26. Dispositif d'inhumation selon l'une quelconque des revendications 22 à 25, **caractérisé en ce qu'**au moins une partie de la dalle de fermeture du caveau funéraire est conçue sous forme de bac à plantes et, lorsque le bac à plantes est retiré, d'autres parties restantes de la dalle de fermeture ou des éléments séparés formant un appui pour la bordure du caveau empêchent l'effondrement de la bordure adjacente du caveau.

27. Dispositif d'inhumation selon l'une quelconque des revendications 22 à 26, **caractérisé en ce que** la dalle de fermeture comporte un bac à plantes, qui, dans la partie du caveau funéraire du côté de pied, comporte un élément de recouvrement supérieur stable.

28. Dispositif d'inhumation selon l'une quelconque des revendications 22 à 27, **caractérisé en ce que**, en présence de caveaux funéraires disposés à distance les uns à côté des autres, l'intervalle entre les caveaux funéraires est comblé jusqu'en dessous du bord supérieur de l'élément mural supérieur et la dalle de fermeture comporte en outre un bac à plantes, et les intervalles entre des bacs à plantes voisins sont recouverts par des éléments de recouvrement (56).

29. Dispositif d'inhumation selon l'une quelconque des revendications 22 à 28, **caractérisé en ce que** le caveau funéraire est équipé d'un dispositif d'humidification, permettant de réguler dans le compartiment intérieur une humidité de l'air favorable à la décomposition et putréfaction.

30. Dispositif d'inhumation selon la revendication 29, **caractérisé en ce qu'**au moins un caveau funéraire comporte un hygromètre destiné à mesurer l'humidité dans le compartiment intérieur, le dispositif d'humidification comporte un système d'admission d'eau avec des dérivations vers les caveaux funéraires et, par l'intermédiaire du système d'admission d'eau, l'eau est guidée dans les caveaux funéraires lorsque l'hygromètre mesure une humidité inférieure à une valeur minimale définie au préalable.
